# EUROPÄISCHE PATENTSCHRIFT

(11) **EP 1 469 500 B1**
(45) Veröffentlichungstag und Bekanntmachung des Hinweises auf die Patenterteilung: **06.06.2007**
(21) Anmeldenummer: 03008656.5
(22) Anmeldetag: 15.04.2003
(51) Int. Cl.: H01H 71/32, H01H 50/26

(54) **Magnetsystem für ein Klappankerrelais**
Magnet system for a relay with a rocker armature
Système magnétique pour un relais à armature pivotante

(43) Veröffentlichungstag der Anmeldung: 20.10.2004
(73) Patentinhaber: SIEMENS AKTIENGESELLSCHAFT, 80333 München (DE)
(72) Erfinder: Bross, Jürgen, 93138 Lappersdorf (DE); Herschberger, Josef, 93055 Regensburg (DE); Kellner, Maximilian, 84085 Langquaid (DE); Kleine, Stephan, 93161 Sinzing (DE)

(56) Entgegenhaltungen:
- EP-A- 0 136 592
- EP-A- 0 369 111
- EP-A- 0 707 331
- DE-A- 2 029 607
- DE-A- 2 452 305
- DE-A- 3 008 783
- DE-A- 4 110 660
- DE-U- 20 007 905

## Beschreibung

Die Erfindung betrifft ein Magnetsystem für ein Klappankerrelais mit einem U-förmigen Magnetjoch nach dem Oberbegriff von Patentanspruch 1. Ein derartiges Magnetsystem ist beispielsweise aus der DE 2029 607 A und der DE 30 08 783 A bekannt.

Klappanker-Magnetsysteme werden häufig in Fehlerstrom (FI)-oder Differenzstrom (DI)-Schutzschaltern eingesetzt. Die Polfläche des Magnetjochs, über welche der Klappanker kippbar ist, ist insbesondere aufgrund des nur gering belastbaren weichmagnetischen Materials einem besonderen Verschleiß ausgesetzt. Durch einen beim Öffnen und Schließen des Klappankers entstehenden Abrieb oder Aufwurf an der Kippkante ändert sich der Luftspalt zwischen dem Klappanker und dem Magnetjoch, wodurch das Ansprechverhalten des Magnetsystems in nicht gewünschter Weise beeinflusst wird. Wegen der üblicherweise hohen Empfindlichkeit von Klappanker-Magnetsystemen sind selbst geringe Verschleiß- oder Verunreinigungseffekte relevant. Um solchen Effekten zu begegnen, weist beispielsweise das aus der DE 41 10 660 C2 bekannte Magnetsystem am Jochpol, an welchem der Klappanker kippbar gelagert ist, ein zusätzliches Ankerstützglied auf. Eine weitere Möglichkeit, die Verschleißfestigkeit eines Klappanker-Magnetsystems zu erhöhen, besteht beispielsweise in der Verwendung galvanischer Überzüge der magnetischen Teile. In jedem Fall ist durch die Verschleißschutzmaßnahmen der konstruktive und fertigungstechnische Aufwand erheblich erhöht.

Der Erfindung liegt die Aufgabe zugrunde, ein Magnetsystem für ein Klappankerrelais anzugeben, welches bei konstruktiv einfachem Aufbau eine besonders geringe Abhängigkeit des Auslöseverhaltens von der Schaltspielzahl aufweist.

Aus der EP 0 136 592 A1 ist ein elektromagnetisches Relais bekannt, das ein Magnetjoch und eine auf einem Spulenkörper angeordnete Relaiswicklung umfasst. Bei einer Ausführungsform ist ein Anker nicht über eine Kante im Bereich einer der Jochpolflächen des Magnetjochs kippbar, sondern über eine Kante neben der Jochpolfläche des Magnetjochs kippbar, welche auf der dem Spulenkörper zugewandten Seite angeordnet ist. Der Anker ist auf einem Vorsprung des Spulenflansches gelagert, der zu dem Spulenkörper gehört, auf dem die Wicklung aufgebracht ist.

Diese Aufgabe wird erfindungsgemäß gelöst durch ein Magnetsystem mit den Merkmalen des Anspruchs 1. Dieses Magnetsystem ist in prinzipiell bekannter Weise als Klappankersystem aufgebaut, wobei wesentliche Teile des Systems ein U-förmiges, im Querschnitt bevorzugt rechteckiges Magnetjoch, eine auf einem Spulenkörper angeordnete, auch als Erregerspule bezeichnete Relaiswicklung, sowie ein im angeklappten, d.h. geschlossenen Zustand auf beiden Jochpolen des Magnetjochs aufliegender Klappanker sind. Der Klappanker ist über den Jochpol desjenigen Schenkels des Magnetjochs kippbar, der nicht von der Relaiswicklung umgeben ist. An der Kante, über welche der Klappanker kippbar ist, ist zum Verschleißschutz ein Abstützelement vorgesehen, das einstückig mit dem Spulenkörper ausgebildet ist. Hierdurch ist mit minimalem fertigungstechnischem Mehraufwand ein sehr wirksamer Schutz der Jochpole, insbesondere des der Kippachse des Klappankers zugeordneten Jochpols, gegeben. Ein zusätzliches separates Ankerstützglied ist nicht erforderlich.

Eine Lagerfläche des einstückig mit dem Spulenkörper als Kombinationsteil ausgebildeten Abstützelementes für den Klappanker ist bevorzugt zumindest annähernd parallel zur benachbarten Polfläche des Magnetjochs angeordnet. Dabei befindet sich der Jochpol, um welchen der Klappanker kippbar ist, und die Lagerfläche jedoch erfindungsgemäß nicht exakt in derselben Ebene. Vielmehr ist die Lagerfläche, sofern der Klappanker auf beiden Polflächen der Schenkel des Magnetjochs aufliegt, vom Klappanker zumindest geringfügig weiter beabstandet als die der Kante zugeordnete Jochpolfläche. Dies bedeutet, dass beim Auslösen des Magnetsystems, d.h. beim Abheben des Klappankers, dieser zunächst um eine vom Schenkel des Magnetjochs gebildete Kante kippt. Nach kurzer Kippbewegung liegt der Klappanker auf der Lagerfläche des Stützkörpers auf und kippt in der weiteren Bewegung um eine zweite, vom Stützkörper gebildete Lagerfläche. Die Kippachse des Klappankers verlagert sich somit während der Kippbewegung von dem mit der Erregerspule umgebenen Schenkel des Magnetjochs weg. Zu Beginn der Kippbewegung ist somit der vom Klappanker gebildete Hebelarm zwischen dem die Spule tragenden Schenkel des Magnetjochs und der Kippachse kürzer als bei einem größeren Öffnungswinkel des Klappankers. Dagegen ist ein in der Verlängerung des Klappankers befindlicher zweiter Hebelarm, welcher über das Magnetjoch hinausragt und im Allgemeinen federkraftbelastet ist, zu Beginn der Kippbewegung im Vergleich zum weiteren Bewegungsablauf relativ lang. Durch diese Gestaltung mit einer zumindest geringfügigen Längenänderung der Hebelarme während des Kippens des Klappankers ist ein sehr leichtes Ansprechen des Magnetsystems ermöglicht. Zugleich ist durch die Verlagerung der Kippachse zum Abstützelement bereits kurz nach dem Öffnen des Klappankers ein effektiver Verschleißschutz gegeben.

Der den Spulenkörper und das Abstützelement umfassende Stützkörper weist vorzugsweise eine abgewinkelte Form, entweder eine L- oder ein U-Form auf, wobei die Relaiswicklung einen so genannten Spulenschenkel umgibt und das Abstützelement von einem im Wesentlichen parallel zum Klappanker ausgerichteten Längsschenkel gebildet ist. Ein zusätzlicher Schenkel im Fall der U-förmigen Ausbildung des Stützkörpers ist gegebenenfalls parallel zum das Abstützelement aufweisenden Längsschenkel diesem gegenüber angeordnet. Ein Permanentmagnet ist mit besonders geringem Abstand zum Klappanker positionierbar, indem der Längsschenkel sowie gegebenenfalls der diesem gegenüberliegende Schenkel einen entsprechenden Durchbruch im Bereich zwischen den Schenkeln des Magnetjochs aufweist bzw. aufweisen. Ebenso wie der Permanentmagnet durchdringen auch die Jochschenkel des Magnetjochs den Längsschenkel.

Der Spulenkörper ist vorzugsweise mittels sogenannter Stützflanken einstückig mit dem Abstützelement verbunden. Hierbei umgreifen die Stützflanken den die erste Kippachse aufweisenden Jochschenkel derart, dass der Klappanker die Stützflanken nicht berührt, d.h. keine entsprechenden Reibungsflächen zwischen bewegten Teilen gegeben sind. Die Stützflanken sind bevorzugt in Erstreckungsrichtung des Jochschenkels im Vergleich zum anschließenden Bereich des Längsschenkels verdickt, wodurch der Längsschenkel des Stützkörpers im Bereich eines an dessen Abstützelement grenzenden Durchbruchs für den Jochschenkel mechanisch verstärkt ist.

Zur flexiblen Halterung des Klappankers am Spulenkörper ist vorzugsweise ein mit dem Klappanker verbundener Halterahmen vorgesehen, welcher die Jochpolflächen umgibt und auf dem Längsschenkel des Spulenkörpers befestigt ist.

Der Vorteil der Erfindung liegt insbesondere darin, dass bei einem Klappanker-Magnetsystem eine Abstützung des Klappankers an der Kippachse durch geeignete Ausbildung des Spulenkörpers ohne zusätzliches Bauteil realisiert ist.

Ein Ausführungsbeispiel der Erfindung wird nachfolgend anhand einer Zeichnung näher erläutert. Hierin zeigen:
- FIG 1, FIG 2: jeweils in einer perspektivischen Darstellung wesentliche Komponenten eines Klappanker-Magnetsystems,
- FIG 3, FIG 4: jeweils in einer perspektivischen Darstellung einen Stützkörper des Klappanker-Magnetsystems nach den FIG 1 und 2,
- FIG 5: in einer vereinfachten geschnittenen perspektivischen Darstellung ein Schaltgerät mit dem Magnetsystem nach den FIG 1 und 2, und
- FIG 6a, 6b: ausschnittsweise jeweils in einer schematischen Querschnittsdarstellung einen an einem Magnetjoch gelagerten Klappanker.

Einander entsprechende Teile sind in allen Figuren mit den gleichen Bezugszeichen versehen.

Die FIG 1 und 2 zeigen den Aufbau eines Magnetsystem 1 für ein Klappankerrelais, welches ein Magnetjoch 2 mit einem ersten Jochschenkel 3 und einem zweiten Jochschenkel 4 sowie einen Klappanker 5 umfasst. Der erste Jochschenkel 3 durchdringt einen von einer Relaiswicklung oder Erregerspule 6 umgebenen Spulenschenkel 7 eines Stützkörpers 8, der als Kunststoffspritzgussteil gefertigt ist und dessen Form aus den FIG 3 und 4 näher ersichtlich ist. Zwischen den Jochschenkeln 3,4 befindet sich parallel zu diesen ausgerichtet ein Permanentmagnet 9, welcher den Klappanker 5 anzieht. Die magnetische Wirkung der Relaiswicklung 6 ist der magnetischen Wirkung des Permanentmagneten 9 entgegengerichtet. Beim Ansprechen des bevorzugt für einen FI-Schutzschalter verwendeten Magnetsystems 1 wird der Klappanker 5 durch die Kraft einer Zugfeder 10 abgehoben.

Im angeklappten, d.h. nicht ausgelösten Zustand, liegt der Klappanker 5 auf jeweils einer Jochpolfläche 11,12 des ersten Jochschenkels 3 und zweiten Jochschenkels 4 auf. An der Jochpolfläche 12 des zweiten Jochschenkels 4 ist, wie insbesondere aus FIG 5 hervorgeht, eine Kippkante 13 für den Klappanker 5 gebildet. Der Jochpolfläche 12 benachbart ist eine Lagerfläche 14 als Teil eines vom Stützkörper 8 gebildeten Abstützelementes 15 für den Klappanker 5. Das Abstützelement 15 ist einstückig angeformt an einen Längsschenkel 16, welcher zusammen mit dem Spulenschenkel 7 einen Spulenkörper 17 bildet, welcher die Erregerspule 6 trägt. Der das Abstützelement 15 und den Spulenkörper 17 umfassende Stützkörper 8 ist im dargestellten Ausführungsbeispiel als einstückiges Kunststoffspritzgussteil ausgebildet, an welches dem Längsschenkel 16 parallel gegenüberliegend ein Basisschenkel angeformt ist. Der Basisschenkel 18 ist mechanisch verbunden mit einer Grundplatte 19, die den Stützkörper 1 mittels mehrerer Schnappverbindungselemente 20 trägt und auch der Anlenkung der Zugfeder 10 dient. Abweichend von der dargestellten Ausführungsform kann der Spulenschenkel 7 auch direkt an einer Grundplatte befestigt sein, wobei in diesem Fall der Basisschenkel 18 entfallen kann. In jedem Fall bilden der aus dem Spulenschenkel 7 und dem Längsschenkel 16 aufgebaute Spulenkörper 17 und das Abstützelement 15 einen einheitlichen Stützkörper 8.

Das eine Lagerstelle für den Klappanker 5 bildende Abstützelement 15 weist eine zweite Kippkante 21 auf, um welche der Klappanker 5 kippbar ist. Die zweite Kippkante 21 ist vom Klappanker 5 im angeklappten Zustand geringfügig beabstandet, so dass sich dieser beim Ansprechen des Magnetsystems 1 zunächst um die vom Magnetjoch 2 gebildete erste Kippkante 13 dreht. Bereits nach kurzer Kippbewegung kontaktiert der Klappanker 5 die Lagerfläche 14, so dass im weiteren Bewegungsablauf ausschließlich die zweite Kippkante 21 wirksam ist. Der Verschleiß an der Jochpolfläche 12 ist hierdurch minimiert.

Der Klappanker 5 weist einen ersten Hebelarm 22,22' auf, welcher sich von einer Vorderkante 23, die bei angeklapptem Klappanker 5 im Bereich der Jochpolfläche 11 des ersten Jochschenkels 3 angeordnet ist, bis zur ersten Kippkante 13 bzw. bis zur zweiten Kippkante 21 erstreckt. Des Weiteren weist der Klappanker 5 in Verlängerung des ersten Hebelarms 22,22' einen zweiten Hebelarm 24,24' auf, welcher sich von der ersten Kippkante 13 bzw. von der zweiten Kippkante 21 bis zu einer Hinterkante 25 erstreckt, an der die Zugfeder 10 angreift. Während der Schwenkbewegung des Klappankers 5 beim Ansprechen des Magnetsystems 1 verlängert sich durch die Verlagerung der wirksamen Kippkante von der ersten Kippkante 13 zur zweiten Kippkante 21 der erste Hebelarm 22,22', während sich der zweite Hebelarm 24,24' entsprechend verkürzt. Durch die relativ ausgedehnte Länge des zweiten Hebelarms 24, an welchem die Zugfeder 10 angreift, zu Beginn des Auslösevorgangs ist ein sensibles Ansprechen des Magnetsystems 1 gegeben. Nach Beginn des Auslösevorgangs ist dagegen der Schutz der Jochpolfläche 12 des zweiten Jochschenkels 4 vor jeglichem Verschleiß insbesondere in Form von Abrieb oder Verformung von größerer Bedeutung. Dieser Verschleißschutz ist dadurch sichergestellt, dass der Klappanker 5 bereits kurz nach dem Ansprechen des Magnetsystems 1, d.h. bereits bei geringem Öffnungswinkel, von der ersten Kippkante 13 abhebt und ausschließlich die zweite Kippkante 21 belastet. Ein geringfügiger Verschleiß an der vom Stützkörper 8 gebildeten Kippkante 21 ist jedoch für die Auslöseeigenschaften des Magnetsystems 1 praktisch ohne Bedeutung, da der Klappanker 5 im angeklappten Zustand ausschließlich auf den Jochpolflächen 11,12, aufliegt. Dabei ist die Lagerfläche 14 des Längsschenkels 16 zumindest geringfügig, etwa um einige Hundertstel Millimeter, von den Jochpolflächen 11,12 beabstandet.

Das Abstützelement 15 ist mit dem Spulenkörper 17 mittels zweier Stützflanken 26 verbunden, welche eine Öffnung 27 für den zweiten Jochschenkel 4 freigeben. Des Weiteren ist im Längsschenkel 16 ein Durchbruch 28 für den Permanentmagneten 9 vorgesehen. Der Klappanker 5 ist mit dem Längsschenkel 16 des Stützkörpers 8 mittels eines Halterahmens 29 verbunden, welcher einerseits im Bereich der Kippkanten 13,21 an den Klappanker 5 anschließt und andererseits, die Stützflanken 26 und die Jochpolflächen 11,12 umgreifend, flächig auf dem Längsschenkel 16 aufliegt. Durch die Anlenkung des Klappankers 5 am Längsschenkel 16 mittels des Halterahmens 29 ist der Klappanker 5 höchstens geringfügig längsbeweglich, d.h. auf den Kippkanten 13,21 verschiebbar. Weiter ist hierdurch sichergestellt, dass nach dem Ansprechen des Klappankers 5, welcher einen ein Gehäuse 30 durchdringenden Schaltstößel 31 betätigt, dieser beim Zurückklappen an die Jochpolflächen 11,12 stets in gleicher Position an diesen zum Anliegen kommt, selbst wenn während der Klappbewegung eine geringe Verschiebung des Klappankers 5 auf den Kippkanten 13,21 auftritt.

Die FIG 6a und 6b zeigen jeweils in einer schematischen Querschnittsdarstellung ausschnittsweise die Lagerung des Klappankers 5 im Schaltgerät nach FIG 5. Hierbei befindet sich der Klappanker 5 in abgehobener, d.h. offener Position (FIG 6a) beziehungsweise in geschlossener, d.h. auf den Jochpolflächen 11,12 aufliegender Position (FIG 6b). Wie aus den Darstellungen hervorgeht, ist die Lagerfläche 14 bei geschlossenem Klappanker 5 nur geringfügig von diesem beabstandet, während der Lagerschenkel 16 im Bereich zwischen den Jochschenkeln 3,4 etwas weiter vom Klappanker 5 beabstandet ist. Ein Aufliegen des Klappankers 5 auf dem Lagerschenkel 16 in diesem Bereich ist somit ausgeschlossen. Zugleich ist sichergestellt, dass beim Öffnen des Klappankers 5 rasch die erste Kante 13 ent- und die zweite Kante 21 belastet wird.

Das Magnetsystem 1 zeichnet sich insgesamt insbesondere durch eine geringe Teileanzahl sowie einen geringen Material- und Montageaufwand aus, wobei eine weitgehende Unabhängigkeit der Auslöseeigenschaften von der Schaltspielzahl erreicht ist.

## Patentansprüche

1. Magnetsystem für ein Klappankerrelais, mit einem Magnetjoch (2), einer auf einem Spulenkörper (17) angeordneten Relaiswicklung (6), einem über eine Kante (13) im Bereich einer der Jochpolflächen (12) des Magnetjochs (2) kippbaren Klappanker (5) und einem Abstützelement (15) zur Abstützung des Klappankers (5) an der Kante (13), das einstückig mit dem Spulenkörper (17) als Stützkörper (8) ausgebildet ist,
**dadurch gekennzeichnet, dass** eine den Klappanker (5) während dessen Kippbewegung abstützende Lagerfläche (14) des Stützkörpers (8) im an den Jochpolflächen (11,12) anliegenden Zustand des Klappankers (5) von diesem zumindest geringfügig weiter beabstandet ist als die der Kante (13) zugeordnete Jochpolfläche (12).

2. Magnetsystem nach Anspruch 1,
**dadurch gekennzeichnet, dass** der Stützkörper (8) ein Spritzgussteil ist.

3. Magnetsystem nach einem der Ansprüche 1 oder 2,
**dadurch gekennzeichnet, dass** der Stützkörper (8) eine abgewinkelte Form mit einem von der Relaiswicklung (6) umgebenen Spulenschenkel (7) und einem im Wesentlichen parallel zum Klappanker (5) ausgerichteten Längsschenkel (16) aufweist, an welchen das Abstützelement (15) angeformt ist.

4. Magnetsystem nach Anspruch 3,
**dadurch gekennzeichnet, dass** der Stützkörper (8) einen an den Spulenschenkel anschließenden, parallel zum Längsschenkel (16) diesem gegenüberliegenden Basisschenkel (18) aufweist.

5. Magnetsystem nach Anspruch 3 oder 4,
**dadurch gekennzeichnet, dass** der Längsschenkel (16) einen Durchbruch (28) für einen zwischen den Jochschenkeln (3,4) des Magnetjochs (2) angeordneten Permanentmagneten (9) aufweist.

6. Magnetsystem nach einem der Ansprüche 3 bis 5,
**dadurch gekennzeichnet, dass** der Klappanker (5) mittels eines Halterahmens (29), welcher die Jochpolflächen (11,12) auf dem Längsschenkel (16) umschließt, beweglich mit diesem verbunden ist.

## Claims

1. Magnet system for a hinged-armature relay, having a magnet yoke (2), a relay winding (6) which is arranged on a coil former (17), a hinged armature (5) which can be tilted over an edge (13) in the region of one of the yoke pole faces (12) of the magnet yoke (2), and a supporting element (15) for supporting the hinged armature (5) at the edge (13), which supporting element is integrally formed with the coil former (17) as supporting body (8),
**characterized in that**, in the state when the hinged armature (5) is resting on the yoke pole faces (11, 12), a bearing face (14) of the supporting body (8) which supports the hinged armature (5) during its tilting movement is at an at least slightly greater distance from the said hinged armature than the yoke pole face (12) which is associated with the edge (13).

2. Magnet system according to Claim 1,
**characterized in that** the supporting body (8) is an injection-moulded part.

3. Magnet system according to either of Claims 1 and 2,
**characterized in that** the supporting body (8) has an angular form with a coil limb (7) which is surrounded by the relay winding (6) and a longitudinal limb (16) which is oriented substantially parallel to the hinged armature (5) and on which the supporting element (15) is integrally formed.

4. Magnet system according to Claim 3,
**characterized in that** the supporting body (8) has a base limb (18) which adjoins the coil limb and is situated opposite and parallel to the longitudinal limb (16).

5. Magnet system according to Claim 3 or 4,
**characterized in that** the longitudinal limb (16) has an aperture (28) for a permanent magnet (9) which is arranged between the yoke limbs (3, 4) of the magnet yoke (2).

6. Magnet system according to one of Claims 3 to 5,
**characterized in that** the hinged armature (5) is connected, such that it can move, to the longitudinal limb (16) by means of a holding frame (29) which surrounds the yoke pole faces (11, 12) on the said longitudinal limb.

## Revendications

1. Système magnétique pour un relais à armature pivotante, comportant une culasse (2) magnétique, un bobinage (6) de relais disposé sur un corps (17) de bobine, une armature (5) pivotante pouvant basculer sur un bord (13) dans la région d'une (12) des faces polaires de la culasse (2) magnétique, et un élément (15) d'appui pour soutenir l'armature (5) pivotante sur le bord (13), élément qui est réalisé d'un seul tenant avec le corps (17) de bobine sous forme de corps (8) de soutien,
**caractérisé en ce qu'**une surface (14) de palier du corps (8) de soutien, laquelle soutient l'armature (5) pivotante pendant son mouvement de basculement, est, lorsque l'armature (5) pivotante est appliquée contre les faces (11, 12) polaires de la culasse, au moins légèrement plus distante de ladite armature que la face (12) polaire de la culasse qui est associée au bord (13).

2. Système magnétique selon la revendication 1,
**caractérisé en ce que** le corps (8) de soutien est une pièce moulée par injection.

3. Système magnétique selon la revendication 1 ou 2,
**caractérisé en ce que** le corps (8) de soutien possède une forme coudée dotée d'une branche (7) formant bobine, entourée par le bobinage (6) de relais, et d'une branche (16) longitudinale, orientée essentiellement parallèlement à l'armature (5) pivotante et sur laquelle est formé l'élément (15) d'appui.

4. Système magnétique selon la revendication 3,
**caractérisé en ce que** le corps (8) de soutien possède une branche (18) de base qui se raccorde à la branche formant bobine et est parallèle à la branche (16) longitudinale en lui faisant face.

5. Système magnétique selon la revendication 3 ou 4,
**caractérisé en ce que** la branche (16) longitudinale comporte une ouverture (28) pour un aimant (9) permanent disposé entre les branches (3, 4) de la culasse (2) magnétique.

6. Système magnétique selon l'une des revendications 3 à 5, **caractérisé en ce que** l'armature (5) pivotante est assemblée à déplacement à la branche (16) longitudinale au moyen d'un cadre (29) de maintien qui entoure les faces (11, 12) polaires de la culasse sur la branche (16) longitudinale.
